# FASCICULE DE BREVET EUROPEEN

(11) **EP 1 988 292 B1**
(45) Date de publication et mention de la délivrance du brevet: **29.12.2010**
(21) Numéro de dépôt: 08155267.1
(22) Date de dépôt: 28.04.2008
(51) Int. Cl.: F04D 29/041, F04D 29/58

(54) **Machine tournante comportant un système d'équilibrage axial passif**
Umlaufende Maschine, die ein passives axiales Ausgleichssystem umfasst
Rotating machine comprising a passive axial balancing system

(30) Priorité: 30.04.2007 FR 0754787
(43) Date de publication de la demande: 05.11.2008
(73) Titulaire: SNECMA, 75015 Paris (FR)
(72) Inventeur: Wahl, Fabien, 27950, Saint Marcel (FR); Fabbri, Laurent, 78250, Meulan (FR); Danguy, François, 27510, Tourny (FR)
(74) Mandataire: Balesta, Pierre

(56) Documents cités:
- DE-A1- 19 631 824
- GB-A- 1 331 668
- GB-A- 190 917 268
- US-A- 5 591 016

## Description

La présente invention porte sur le domaine des machines tournantes destinées à être traversées par un flux de principal de liquide, telles par exemple les pompes d'aspiration ou les turbines pour générer une puissance électrique. Si la machine tournante est une pompe, alors le flux principal de liquide est le liquide aspiré, tandis que si la machine tournante est une turbine, le flux principal de liquide est le liquide injecté dans la turbine.

La machine tournante comprend généralement un organe électrique constitué d'un rotor et d'un stator, ledit organe étant un moteur électrique lorsque la machine fonctionne comme une pompe, et ledit organe étant un générateur électrique lorsque la machine fonctionne en turbine.

Une telle machine tournante est souvent destinée à être disposée verticalement, c'est-à-dire que son axe de rotation s'étend généralement verticalement, de sorte que l'on peut définir le « bas » et le « haut » de la pompe en référence à un tel axe vertical.

On définit également les termes « axial », « radial » et « tangentiel » en référence à l'axe de la machine.

Du fait de la masse importante de certains des éléments tournants de cette machine tournante, notamment celle de l'organe électrique et de l'arbre de rotation fixé au rotor de l'organe électrique, on comprend que la force de pesanteur qui tend à déplacer ces éléments vers le bas est importante.

En outre, lorsque la machine fonctionne comme une pompe, la contre réaction due au pompage induit une force de traction qui tire vers le bas l'arbre de rotation de la machine et les éléments qui y sont fixés.

Cette force supplémentaire s'ajoute à la force de pesanteur si bien que l'arbre de rotation subit des efforts importants dirigés axialement vers le bas de la machine.

Il en résulte que les paliers prévus pour guider en rotation l'arbre de rotation sont fortement sollicités axialement par ces efforts, ce qui nuit à leur durée de vie.

Pour pallier à cet inconvénient, de telles machines tournantes comprennent généralement un système d'équilibrage axial actif, tel que celui décrit dans le document US 4 538 960 ou dans le document GB 17268 qui décrit le préambule de la revendication 1, permettant de compenser tout ou partie de ces efforts, en exerçant une force de reprise axiale sur l'arbre dans un sens opposé à celui de la force de pesanteur.

On comprend que l'on cherche à obtenir une force de reprise axiale dont l'intensité est sensiblement égale à l'intensité des forces à compenser, ces dernières étant constitués par la force de pesanteur et la force de traction.

En pratique, l'intensité des forces à compenser peut fluctuer, par exemple en raison d'une fluctuation du débit du flux principal de liquide, si bien que l'intensité de la force de reprise axiale peut devenir soudainement supérieure à l'intensité des forces à compenser, entraînant ainsi le déplacement de l'arbre vers le haut de la machine.

En l'absence d'un système d'équilibrage axial actif, une telle poussée axiale sur l'arbre conduirait à fatiguer les paliers, ce qui nuirait à leur durée de vie.

Dans un système d'équilibrage axial actif, l'intensité de la force de reprise axiale dépend du déplacement de l'arbre de rotation par rapport au carter. Cela permet de réguler l'intensité de la force de reprise axiale.

Ainsi, l'intensité de la force de reprise axiale diminue si l'intensité de la force de reprise axiale devient supérieure à l'intensité des forces à compenser et, à l'inverse, la force de reprise axiale augmente si l'intensité de la force de reprise axiale devient inférieure à l'intensité des forces à compenser. En d'autres termes, l'intensité de la force de reprise axiale est asservie au déplacement de l'arbre de rotation.

On comprend donc que grâce au système d'équilibrage axial actif, l'intensité de la force de reprise axiale est activement régulée.

La présente invention concerne donc une telle machine tournante selon la revendication 1 destinée à être traversée par un flux principal de liquide, comprenant :
- un arbre monté rotatif par rapport à un carter de la machine tournante,
- un système d'équilibrage axial actif apte à exercer une première force de reprise axiale sur l'arbre.

Néanmoins, il a été constaté que dans certaines situations, l'intensité de la force de reprise axiale exercée par le système de reprise axial actif n'est pas suffisamment importante.

Un but de la présente invention est de fournir une machine tournante ayant une capacité de reprise axiale améliorée.

L'invention atteint son but par le fait que la machine tournante selon la présente invention comporte en outre un circuit pour un flux secondaire de liquide prélevé sur le flux principal de liquide, et un système d'équilibrage axial passif apte à exercer une deuxième force de reprise axiale sur l'arbre, ledit système d'équilibrage axial passif étant alimenté par le circuit du flux secondaire de liquide.

Au sens de l'invention, le système d'équilibrage axial passif diffère du système d'équilibrage axial actif en ce que l'intensité de la deuxième force n'est pas asservie au déplacement de l'arbre par rapport au carter.

En d'autres termes, l'intensité de la deuxième force est constante quel que soit le déplacement de l'arbre de rotation par rapport au carter.

Par ailleurs, tout comme la première force de reprise axiale, la deuxième force de reprise axiale présente un sens opposé à celui de la force de pesanteur, lorsque la machine est disposée verticalement.

Lorsque la machine tournante selon l'invention est une pompe, la deuxième force de reprise axiale présente un sens opposé à celui de la force de traction mentionnée ci-dessus.

Le système d'équilibrage axial passif, distinct du système d'équilibrage axial actif, fournit donc une force de reprise axiale supplémentaire, à savoir la deuxième force de reprise axiale, en conséquence de quoi, l'intensité de la force globale de reprise axiale s'exerçant sur l'arbre de rotation est avantageusement augmentée.

Selon l'invention, le débit du flux secondaire de liquide est sensiblement inférieur à celui du flux principal de liquide.

Aussi, selon l'invention, le flux de liquide secondaire circulant dans le circuit lors du fonctionnement de la machine, alimente avantageusement le système d'équilibrage axial passif, c'est-à-dire que le flux secondaire de liquide fournit l'énergie nécessaire au fonctionnement du système d'équilibrage axial passif.

Avantageusement, le système d'équilibrage axial passif comprend un passage annulaire entre l'arbre et le carter, au travers duquel le flux secondaire de liquide est destiné à s'écouler, ledit passage délimitant axialement une chambre fluidique amont d'une chambre fluidique aval, de telle sorte que la pression dans la chambre fluidique amont est supérieure à la pression dans la chambre fluidique aval.

Les termes « amont » et « aval sont ici considérés en référence au sens d'écoulement du flux secondaire de liquide.

La différence de pression entre les deux chambres est due au fait que le passage annulaire constitue une restriction d'écoulement pour le flux secondaire de liquide.

De manière avantageuse, le passage annulaire est défini entre un disque fixé à l'arbre et le carter.

De préférence, le passage annulaire est défini radialement entre la périphérie extérieure du disque et une surface interne du carter.

Aussi, le disque s'étend de préférence radialement depuis l'axe de l'arbre de rotation, de telle sorte qu'il délimite axialement la chambre amont de la chambre aval. La deuxième force de reprise axiale, résultant de la différence de pression entre les chambres amont et aval, s'exerce donc sur l'arbre de rotation par l'intermédiaire du disque.

Avantageusement, le disque comporte à sa périphérie un joint labyrinthe annulaire.

Le passage annulaire est donc défini radialement entre le joint labyrinthe et la surface intérieure du carter.

De manière particulière avantageuse, le système d'équilibrage axial passif comporte en outre des moyens pour calibrer le débit du flux secondaire de liquide.

En effet, le débit du flux secondaire de liquide ne doit pas être trop élevé car sinon cela diminuerait le rendement de la machine.

Grâce à la présente invention, le débit du flux secondaire de liquide est calibré de telle sorte que l'on obtient une deuxième force de reprise axiale suffisante sans trop diminuer le rendement de la machine tournante.

Avantageusement, les moyens pour calibrer le débit du flux secondaire de liquide comprennent ledit passage annulaire.

En d'autres termes, le passage annulaire participe à la fois à la génération de la deuxième force de reprise axiale, et au calibrage du débit du flux secondaire de liquide.

Avantageusement, le passage annulaire présente une extension radiale prédéterminée afin de calibrer le débit du flux secondaire de liquide.

De préférence, l'extension radiale correspond au jeu radial existant entre le disque et le carter.

Avantageusement, le flux secondaire de liquide est également utilisé pour refroidir un élément tournant de la machine.

Ainsi, le flux secondaire de liquide constitue un flux de liquide de refroidissement. En ce cas, ce flux de liquide de refroidissement est avantageusement calibré de telle sorte que le refroidissement de l'élément tournant est suffisant.

Au sens de l'invention, un élément tournant est un élément dont au moins une pièce constitutive est entraînée en rotation par l'arbre.

De préférence, l'élément tournant est un palier, un moteur et/ou un générateur électrique. La machine selon l'invention peut comporter plusieurs éléments tournants choisis parmi les éléments précités.

Comme l'élément tournant s'échauffe lors du fonctionnement de la machine, il est nécessaire de le refroidir.

Grâce à l'invention, on utilise le même flux de liquide pour refroidir l'élément tournant et pour alimenter le système d'équilibrage axial passif. Il n'est donc pas nécessaire de prévoir des circuits distincts, ce qui permet de simplifier avantageusement la structure de la machine.

Selon une première variante, la machine tournante est une pompe.

Selon une deuxième variante, la machine tournante est une turbine.

L'invention sera mieux comprise et ses avantages apparaîtront mieux à la lecture de la description détaillée qui suit, d'un mode de réalisation indiqué à titre d'exemple non limitatif. La description se réfère aux dessins annexés sur lesquels :
- la figure **1** est une vue en coupe d'une machine tournante selon la présente invention, cette dernière étant une pompe ;
- la figure **2** est une vue de détail de la machine tournante de la figure **1****,** représentant le système d'équilibrage axial passif selon l'invention.

La figure **1** représente un exemple d'une machine tournante **10** conforme à la présente invention, cette machine tournante **10** étant destinée préférentiellement mais non exclusivement au pompage de fluide tel du gaz liquéfié. Elle peut avantageusement être utilisée pour vider les cuves d'un méthanier.

L'exemple représenté sur la figure **1** n'est pas limitatif, la machine tournante selon l'invention pouvant également être une turbine dans laquelle circule un liquide entraînant un générateur qui fournit une puissance électrique.

Dans la description qui suit, les adjectifs « axial » , « tangentiel » et « radial » sont définis par rapport à l'axe de rotation **A** de la machine **10.**

La machine tournante **10** étant généralement destinée à être disposée verticalement, on définit les adjectifs « bas » et « haut » en référence à la direction verticale.

Considérée selon la direction d'aspiration du flux principal de liquide schématisé ici par les flèches référencées **F1,** la machine **10** comprend successivement un étage d'aspiration **12,** une roue centrifuge **14** et une conduite annulaire **16** permettant le refoulement du liquide aspiré.

L'étage d'aspiration **12** comporte un inducteur **18** rotatif entraîné en rotation par un arbre de rotation **20** de la machine **10,** l'arbre de rotation **20** étant quant à lui entraîné par un élément tournant constitué par un moteur électrique **22.**

Le moteur électrique **22** comporte un rotor **24** fixé à l'arbre **20** et un stator **26** fixé à un carter **28** de la machine **10.**

Comme on le constate sur la figure **1****,** l'arbre de rotation **20** est monté rotatif sur le carter **28** par l'intermédiaire d'un palier bas **30** situé entre la roue centrifuge et **14** et le moteur **22,** et d'un palier haut **32** situé entre le moteur **22** et un manchon de refoulement **34.**

L'arbre de rotation **20** comporte un épaulement **36** venant en butée axiale contre une bague intérieure **38** du palier bas **30.**

La machine **10** étant disposée verticalement, on comprend que le palier bas **30** supporte le poids de l'arbre de rotation, de la roue centrifuge **14,** du rotor **24** et de l'inducteur **18,** poids auquel s'ajoute la force de traction subie par l'inducteur **18** lors de l'aspiration du liquide.

Pour reprendre au moins en partie la résultante des efforts mentionnés ci-dessus, la machine **10** comporte en outre un système d'équilibrage axial actif **40,** bien connu par ailleurs, apte à exercer sur l'arbre **20** une première force de reprise axiale **R1.**

Cette reprise d'effort est réalisée grâce à la première force de reprise axial **R1** opposée à la résultante des efforts mentionnés ci-dessus.

De manière connue, le système d'équilibrage axial actif **40** permet en outre la régulation de l'intensité de la première force de reprise axiale **R1.** Plus précisément, la régulation dépend du déplacement axial de l'arbre **20** par rapport au carter **28.**

En pratique, si l'intensité de la première force de reprise axiale **R1** est supérieure à celle de la résultante des efforts à reprendre, le système d'équilibrage axial actif **40** opère une régulation en diminuant l'intensité de la première force de reprise axiale **R1.**

Il a été constaté que le système d'équilibrage axial actif **40** n'est pas suffisamment performant lorsque le débit du flux principal de liquide **F1** pompé est faible. Plus précisément, il a été constaté que les moyens de régulation ne fonctionnent pas correctement pour des faibles débits.

Pour remédier à cet inconvénient, la machine tournante **10** comporte en outre, de manière particulièrement avantageuse, un système d'équilibrage axial passif **42,** mieux visible sur la figure **2****,** qui est apte à exercer sur l'arbre **20** une deuxième force de reprise axiale **R2.**

Ce système d'équilibrage axial **42** est passif, c'est-à-dire que, contrairement au système d'équilibrage axial actif, la deuxième force de reprise axiale **R2** est indépendante du déplacement axial de l'arbre **20** par rapport au carter **28.**

A l'aide de la figure 2, on voit que le système d'équilibrage axial passif 42 comporte un disque 44 fixé à l'extrémité supérieure de l'arbre 20.

Ce disque 44 est apte à coulisser dans un alésage 47 réalisé dans le carter 28.

De préférence, le palier haut **32** est monté entre le disque **44** et un épaulement 45 de l'arbre 20.

De préférence, le disque 44 comporte à sa périphérie un joint labyrinthe annulaire 46. On peut toutefois prévoir d'autres types de joints.

Conformément à l'invention, le système d'équilibrage axial passif 42 est alimenté par un circuit d'un flux secondaire de liquide F2 qui est prélevé sur le flux principal de liquide F1, en l'espèce grâce à un passage radial 49 ménagé dans une surface intérieure 51 de la conduite annulaire 16.

Comme on le voit sur la figure 1, ce flux secondaire **F2** traverse l'entrefer **48** du moteur 22, grâce à quoi le moteur est avantageusement refroidi.

A l'aide de la figure 2, on constate que le flux secondaire de liquide F2 traverse ensuite le palier haut 32, permettant ainsi de manière avantageuse le refroidissement dudit palier haut, avant de pénétrer dans une chambre fluidique amont 50 disposée axialement en amont du disque 44.

Le flux secondaire de liquide F2 s'écoule ensuite au travers d'un passage annulaire 52 défini radialement entre la périphérie extérieure du disque 44 et le carter 28, puis s'écoule dans une chambre fluidique aval 54 disposée axialement en aval du disque 44. Cette chambre fluidique aval est de préférence reliée à un orifice d'évacuation 56 pour permettre l'évacuation du flux secondaire de liquide F2 vers l'extérieur de la machine tournante 10. Les termes « amont » et « aval » sont considérés ici par rapport au sens d'écoulement du flux secondaire de liquide F2.

Comme on l'a représenté sur la figure 2, le passage annulaire 52 délimite axialement la chambre fluidique amont 50 de la chambre de fluidique aval 54.

Comme on l'a déjà mentionné, le passage annulaire 52 forme une restriction d'écoulement pour le flux secondaire de liquide F2, si bien que la pression dans la chambre fluidique amont 50 est supérieure à la pression dans la chambre fluidique aval 54.

Il s'ensuit qu'il s'exerce sur une face latérale amont 58 du disque 44 une pression supérieure à celle qui s'exerce sur une face latérale aval 60 du disque 44. Cette différence de pression génère donc la deuxième force de reprise axiale R2 qui s'exerce sur l'arbre 20 via le disque 44.

On comprend en outre que l'intensité de cette deuxième force de reprise axiale **R2** dépend du jeu radial entre le disque **44** et le carter **28** et non pas du déplacement de l'arbre **20** par rapport au carter **28.**

Pour cette raison, on qualifie de "passif" le système d'équilibrage axial **42.** Par conséquent, la force de reprise axiale globale **R** s'exerçant sur l'arbre **20** est la somme des première et deuxième forces de reprise axiale **R1, R2.**

De manière particulièrement avantageuse, le système d'équilibrage axial passif **42** comporte en outre des moyens de calibrage pour calibrer le débit du flux secondaire de liquide **F2.** En l'espèce, ces moyens de calibrage comprennent le passage annulaire **52.**

En l'espèce, le passage annulaire **52** présente une extension radiale **e** prédéterminée afin de calibrer le débit du flux secondaire de liquide **F2.**

Cette extension radiale **e** est définie entre la périphérie extérieure du disque **44** et le carter **28.**

Comme on l'a vu ci-dessus, le flux secondaire de liquide **F2** est également utilisé, de manière avantageuse, pour refroidir des éléments tournants de la machine 10, en l'espèce le moteur **22** et le palier **32.**

II est avantageux de calibrer le débit de ce flux de liquide de refroidissement car un débit trop faible ne refroidirait pas suffisamment les éléments tournants, tandis qu'un débit trop important diminuerait le rendement de la machine, lequel rendement est fonction du débit du flux principal de liquide **F1.** On comprend en effet que si l'on prélève un flux secondaire de liquide **F2** trop important, le flux principal **F1** est diminué d'autant.

En d'autres termes, grâce à l'invention, le débit du flux de refroidissement moteur est calibré de manière constante, quelle que soit la position axiale du rotor **24.**

Comme on l'a déjà mentionné ci-dessus, la machine tournante selon l'invention peut également être une turbine. En ce cas, le flux principal de liquide présente un sens d'écoulement opposé à celui du flux principal de liquide **F1** de la machine fonctionnant en pompe. En revanche, le flux secondaire de liquide dans la turbine présente le même sens d'écoulement que celui du flux secondaire de liquide **F2** circulant dans la pompe.

## Revendications

1. Machine tournante (10) destinée à être traversée par un flux principal de liquide (F1), comprenant :
- un arbre (20) monté rotatif par rapport à un carter (28) de la machine tournante,
- un système d'équilibrage axial actif (40) apte à exercer une première force de reprise axiale (R1) sur l'arbre, l'intensité de la première force de reprise axiale dépendant du déplacement de l'arbre par rapport au carter.
- une roue centrifuge (14) montée sur l'arbre :
ladite machine étant **caractérisée en ce qu'**elle comporte en outre un circuit pour un flux secondaire de liquide (F2) prélevé sur le flux principal de liquide (F1), et un système d'équilibrage axial passif (42), distinct du système d'équilibrage axial actif et de la roue centrifuge, apte à exercer une deuxième force de reprise axiale (R2) sur l'arbre (20), ledit système d'équilibrage axial passif (42) étant alimenté par le circuit du flux secondaire de liquide (F2), et la deuxième force de reprise axiale n'étant pas asservie au déplacement de l'arbre par rapport au carter.

2. Machine tournante selon la revendication **1**, **caractérisée en ce que** le système d'équilibrage axial passif comprend un passage annulaire (52) entre l'arbre (20) et le carter (28), au travers duquel le flux secondaire de liquide (F2) est destiné à s'écouler, ledit passage délimitant axialement une chambre fluidique amont (50) d'une chambre fluidique aval (54), de telle sorte que la pression dans la chambre fluidique amont est supérieure à la pression dans la chambre fluidique aval.

3. Machine tournante selon la revendication **2, caractérisée en ce que** la chambre fluidique aval (54) est reliée à un orifice d'évacuation (56).

4. Machine tournante selon l'une quelconque des revendications **2** à **3, caractérisée en que** le passage annulaire (52) est défini entre un disque (44) fixé à l'arbre (20) et le carter (28).

5. Machine tournante selon la revendication **4, caractérisée en ce que** le disque (44) est fixé à une extrémité de l'arbre (20).

6. Machine tournante selon la revendication **4** ou **5, caractérisée en ce que** le disque (44) comporte à sa périphérie un joint labyrinthe annulaire (46).

7. Machine tournante selon l'une quelconque des revendications **1** à **6, caractérisée en ce que** le système d'équilibrage axial passif (42) comporte en outre des moyens (52) pour calibrer le débit du flux secondaire de liquide (F2).

8. Machine tournante selon les revendications **2** et **7, caractérisée en ce que** les moyens pour calibrer le débit du flux secondaire de liquide comprennent ledit passage annulaire (52).

9. Machine tournante selon la revendication **8, caractérisée en ce que** le passage annulaire présente une extension radiale (e) prédéterminée afin de calibrer le débit du flux secondaire de liquide (F2).

10. Machine tournante selon l'une quelconque des revendications **1** à **9, caractérisé en ce que** le flux secondaire de liquide (F2) est également utilisé pour refroidir un élément tournant (22, 32) de la machine.

11. Machine tournante selon la revendication **10, caractérisé en ce que** l'élément tournant est un palier (32), un moteur (22) et/ou un générateur électrique.

12. Machine tournante (10) selon l'une quelconque des revendications **1** à **11, caractérisé en ce qu'**elle est une pompe.

13. Machine tournante (10) selon l'une quelconque des revendications **1** à **11, caractérisé en ce qu'**elle est une turbine.

## Claims

1. A rotary machine (10) for passing a main liquid stream (F1), the machine comprising:
- a shaft (20) mounted to rotate relative to a casing (28) of the rotary machine;
- an active axial balancing system (40) suitable for exerting a first axial take-up force (R1) on the shaft, the intensity of the first axial take-up force depending on the displacement of the shaft relative to the casing; and
- a centrifugal impeller (14) mounted on the shaft:
said machine being **characterized in that** it further comprises a circuit for a secondary liquid stream (F2) taken from the main liquid stream (F1), and a passive axial balancing system (42) that is distinct from the active axial balancing system and from the centrifugal impeller, and that is suitable for exerting a second axial take-up force (R2) on the shaft (20), said passive axial balancing system (42) being fed by the circuit for the secondary liquid stream (F2), and the second axial take-up force not being servo-controlled to the displacement of the shaft relative to the casing.

2. A rotary machine according to claim 1, **characterized in that** the passive axial balancing system has an annular passage (52) between the shaft (20) and the casing (28) through which the secondary liquid stream (F2) is to flow, said passage axially separating an upstream fluidic chamber (50) from a downstream fluidic chamber (54) in such a manner that the pressure in the upstream fluidic chamber is greater than the pressure in the downstream fluidic chamber.

3. A rotary machine according to claim 2, **characterized in that** the downstream fluidic chamber (54) is connected to a discharge orifice (56).

4. A rotary machine according to claim 2 or claim 3, **characterized in that** the annular passage (52) is defined between the casing (28) and a disk (44) secured to the shaft (20).

5. A rotary machine according to claim 4, **characterized in that** the disk (44) is secured to one end of the shaft (20).

6. A rotary machine according to claim 4 or claim 5, **characterized in that** the disk (44) includes at its periphery an annular labyrinth seal (46).

7. A rotary machine according to any one of claims 1 to 6, **characterized in that** the passive axial balancing system (42) further comprises means (52) for calibrating the flow rate of the secondary liquid stream (F2).

8. A rotary machine according to claims 2 and 7, **characterized in that** the means for calibrating the flow rate of the secondary liquid stream comprise said annular passage (52).

9. A rotary machine according to claim 8, **characterized in that** the annular passage presents a predetermined radial extent (e) for the purpose of calibrating the flow rate of the secondary liquid stream (F2).

10. A rotary machine according to any one of claims 1 to 9, **characterized in that** the secondary liquid stream (F2) is also used for cooling a rotary element (22, 32) of the machine.

11. A rotary machine according to claim 10, **characterized in that** the rotary element is a bearing (32), a motor (22), and/or an electricity generator.

12. A rotary machine (10) according to any one of claims 1 to 11, **characterized in that** it is a pump.

13. A rotary machine (10) according to any one of claims 1 to 11, **characterized in that** it is a turbine.

## Patentansprüche

1. Umlaufende Maschine (10), die dazu bestimmt ist, von einem Flüssigkeitshauptstrom (F1) durchströmt zu werden, umfassend:
- eine Welle (20), die gegenüber einem Gehäuse (28) der umlaufenden Maschine drehbar angebracht ist,
- ein aktives axiales Ausgleichssystem (40), das geeignet ist, eine erste axiale Rückstellkraft (R1) auf die Welle auszuüben, wobei die Stärke der ersten axialen Rückstellkraft von der Bewegung der Welle gegenüber dem Gehäuse abhängt,
- ein an der Welle angebrachtes Zentrifugalrad (14),
wobei die Maschine **dadurch gekennzeichnet ist, daß** sie ferner einen Kreis für einen aus dem Flüssigkeitshauptstrom (F1) entnommenen Flüssigkeitsnebenstrom (F2) sowie ein von dem aktiven axialen Ausgleichssystem und von dem Zentrifugalrad getrenntes passives axiales Ausgleichssystem (42) umfaßt, das geeignet ist, eine zweite axiale Rückstellkraft (R2) auf die Welle (20) auszuüben, wobei das passive axiale Ausgleichssystem (42) über den Kreis des Flüssigkeitsnebenstroms (F2) versorgt wird und wobei die zweite axiale Rückstellkraft nicht von der Bewegung der Welle gegenüber dem Gehäuse abhängig ist.

2. Umlaufende Maschine nach Anspruch 1, **dadurch gekennzeichnet, daß** das passive axiale Ausgleichssystem einen ringförmigen Durchlaß (52) zwischen der Welle (20) und dem Gehäuse (28) umfaßt, durch den der Flüssigkeitsnebenstrom (F2) hindurch strömen soll, wobei der Durchgang eine stromaufwärtige Fluidkammer (50) von einer stromabwärtigen Fluidkammer (54) axial abgrenzt, derart, daß der Druck in der stromaufwärtigen Fluidkammer größer ist als der Druck in der stromabwärtigen Fluidkammer.

3. Umlaufende Maschine nach Anspruch 2, **dadurch gekennzeichnet, daß** die stromabwärtige Fluidkammer (54) mit einer Abführöffnung (56) verbunden ist.

4. Umlaufende Maschine nach einem der Ansprüche 2 bis 3, **dadurch gekennzeichnet, daß** der ringförmige Durchlaß (52) zwischen einer an der Welle (20) befestigten Scheibe (44) und dem Gehäuse (28) definiert ist.

5. Umlaufende Maschine nach Anspruch 4, **dadurch gekennzeichnet, daß** die Scheibe (44) an einem Ende der Welle (20) befestigt ist.

6. Umlaufende Maschine nach Anspruch 4 oder 5, **dadurch gekennzeichnet, daß** die Scheibe (44) an ihrem Umfang eine Labyrinthringdichtung (46) aufweist.

7. Umlaufende Maschine nach einem der Ansprüche 1 bis 6, **dadurch gekennzeichnet, daß** das passive axiale Ausgleichssystem (42) ferner Mittel (52) zum Einstellen der Durchflußmenge des Flüssigkeitsnebenstroms (F2) umfaßt.

8. Umlaufende Maschine nach den Ansprüchen 2 und 7, **dadurch gekennzeichnet, daß** die Mittel zum Einstellen der Durchflußmenge des Flüssigkeitsnebenstroms den ringförmigen Durchlaß (52) umfassen.

9. Umlaufende Maschine nach Anspruch 8, **dadurch gekennzeichnet, daß** der ringförmige Durchlaß eine vorbestimmte radiale Erweiterung (e) aufweist, um die Durchflußmenge des Flüssigkeitsnebenstroms (F2) einzustellen.

10. Umlaufende Maschine nach einem der Ansprüche 1 bis 9, **dadurch gekennzeichnet, daß** der Flüssigkeitsnebenstrom (F2) auch verwendet wird, um ein umlaufendes Element (22, 32) der Maschine zu kühlen.

11. Umlaufende Maschine nach Anspruch 10, **dadurch gekennzeichnet, daß** das umlaufende Element ein Lager (32), ein Motor (22) und/oder ein elektrischer Generator ist.

12. Umlaufende Maschine (10) nach einem der Ansprüche 1 bis 11, **dadurch gekennzeichnet, daß** sie eine Pumpe ist.

13. Umlaufende Maschine (10) nach einem der Ansprüche 1 bis 11, **dadurch gekennzeichnet, daß** sie eine Turbine ist.
